# EUROPÄISCHE PATENTSCHRIFT

(11) **EP 1 027 559 B1**
(45) Veröffentlichungstag und Bekanntmachung des Hinweises auf die Patenterteilung: **24.09.2003**
(21) Anmeldenummer: 99932635.8
(22) Anmeldetag: 06.05.1999
(51) Int. Cl.: F23N 5/26, F23N 5/12

(54) **GASBEHEIZTER WASSERERHITZER, INSBESONDERE DURCHLAUFERHITZER**
GAS-HEATED WATER HEATER, ESPECIALLY AN INSTANTANEOUS WATER HEATER
CHAUFFE-EAU A GAZ, NOTAMMENT CHAUFFE-EAU INSTANTANE

(30) Priorität: 05.06.1998 DE 19825138
(43) Veröffentlichungstag der Anmeldung: 16.08.2000
(73) Patentinhaber: ROBERT BOSCH GMBH, 70442 Stuttgart (DE)
(72) Erfinder: PAIS DE SOUSA, Mario, P-3440 Santa Comba Dao (PT); SEEBAUER, Manfred, P-3800 Aveiro (PT)
(86) Internationale Anmeldenummer: DE9901359
(87) Internationale Veröffentlichungsnummer: WO99064790

(56) Entgegenhaltungen:
- DE-U- 9 316 071
- US-A- 5 549 469
- PATENT ABSTRACTS OF JAPAN vol. 012, no. 179 (M-701), 26. Mai 1988 (1988-05-26) & JP 62 288418 A (MITSUBISHI ELECTRIC CORP), 15. Dezember 1987 (1987-12-15)
- PATENT ABSTRACTS OF JAPAN vol. 016, no. 370 (M-1292), 10. August 1992 (1992-08-10) & JP 04 116314 A (RINNAI CORP), 16. April 1992 (1992-04-16)
- PATENT ABSTRACTS OF JAPAN vol. 013, no. 022 (M-786), 19. Januar 1989 (1989-01-19) & JP 63 233209 A (MATSUSHITA ELECTRIC IND CO LTD), 28. September 1988 (1988-09-28)
- PATENT ABSTRACTS OF JAPAN vol. 009, no. 286 (M-429), 13. November 1985 (1985-11-13) & JP 60 126520 A (MIURA KOGYO KK), 6. Juli 1985 (1985-07-06)
- PATENT ABSTRACTS OF JAPAN vol. 095, no. 004, 31. Mai 1995 (1995-05-31) & JP 07 019468 A (RINNAI CORP), 20. Januar 1995 (1995-01-20)

## Beschreibung

Die Erfindung geht aus von einem gasbeheizten Wassererhitzer, insbesondere Durchlauferhitzer, nach der Gattung des Hauptanspruchs.

### Stand der Technik

Bei bekannten Wassererhitzern ist eine Sichtöffnung am Gehäuse angeordnet, um den Zündvorgang bzw. den Verbrennungsvorgang anhand der Flammenbildung beobachten zu können.

Aus dem Dokument DE 93 16 071 U1 ist ein Heizgerät mit einer Einrichtung zur Sichtanzeige von Funktionsstörungen bekannt, wobei im Frontteil eines Gehäusemantels des Heizgerätes eine elektrische Betriebsanzeige in Form einer Hauptkontrollleuchte zur Erkennbarmachung des Vorhandenseins des Verbrennungsvorgangs vorgesehen ist. Zusätzlich dazu sind sekundäre Kontrollleuchten angebracht, die zur Fehlererkennung bestimmter Funktionen des Heizgerätes dienen. Die Hauptkontrollleuchte und die sekundären Kontrollleuchten sind zusammen mit Bedienelementen in einem Modul eingebaut, das mit einem abnehmbaren Deckel verschließbar ist.

Das Vorhandensein einer Flamme bei Gasheizgeräten mittels einer Ionisationselektrode zu überwachen, ist beispielsweise aus dem Dokument JP 62 288 418 A bekannt.

Aus dem Dokument US 5,549,469 ist bekannt, das Vorhandensein einer Flamme bei Brennern für Heizgeräte durch ein Signal einer Flammenüberwachungselektrode mittels einer LED-Leuchtanzeige sichtbar anzuzeigen.

### Vorteile der Erfindung

Der erfindungsgemäße gasbeheizte Wassererhitzer zeichnet sich dadurch aus, daß durch den Einsatz einer elektrischen Betriebsanzeige zur Flammenerkennung auf das vorgenannte Sichtfenster verzichtet werden kann. Eine derartige Betriebsanzeige ist mit einfachen Mitteln realisierbar, während das Einbringen eines Sichtfensters in den Gehäusemantel des Wassererhitzers sowie in die Frontseite der Brennkammerwand erheblich mehr Fertigungsaufwand bedeutet. Durch den Verzicht eines Sichtfensters für die Flammenerkennung kann für den Gerätemantel des Wassererhitzers ein geschlossenes und attraktives Design gewählt werden, das denen von Elektrogeräten ähnlich ist.

Der Wassererhitzer besitzt eine an sich bekannte Ionisationsflammenüberwachung, wobei die erfindungsgemäße Betriebsanzeige zur Flammenerkennung in Abhängigkeit vom Ionisationsstromsignal geschaltet wird.

Brennt die Flamme, so leuchtet die elektrische Betriebsanzeige, z.B. eine LED-Anzeige, grün auf, so dass dem Benutzer der ordnungsgemäße Betrieb des gasbeheizten Wassererhitzers signalisiert wird.

Die elektrische Betriebsanzeige zur Flammenerkennung ist in vorteilhafter Weise in einem Modul integriert, dass neben der Betriebsanzeige eine Ladezustandsanzeige für Batterien, die für die Stromversorgung verantwortlich sind, und einen Ein- und Ausschalter für die Stromversorgung umfasst.

Eine Verbesserung des Designs wird bewirkt, indem die drei vorgenannten Elemente hinter einer abschwenkbaren Klappe der Bedienfeldblende angeordnet sind. Dabei weist die Klappe ein Sichtfenster auf, hinter der die Betriebsanzeige und die Ladezustandsanzeige für die Batterien trotz geschlossener Klappe weiterhin sichtbar angeordnet sind.

### Zeichnung

Figur 1 zeigt schematisch den Gehäusemantel eines gasbeheizten Wassererhitzers mit einer Betriebsanzeige zur Flammenerkennung, und Figur 2 ein Geräteschema eines Wassererhitzers mit den funktionsrelevanten Bauteilen.

In Figur 1 ist ein Gehäusemantel 10 eines Gasdurchlauferhitzers dargestellt, bei dem im unteren Bereich eine Bedienfeldblende 12 vorgesehen ist. Die Bedienfeldblende 12 weist einen Gasschieber 14 auf, mit dem die Gaszufuhr zu einem Brenner 16 geöffnet bzw. geschlossen werden kann. Unterhalb des Gasschiebers 14 ist ein Wassermengenwähler 18 in Form eines Drehknopfes angeordnet. Weiterhin ist an der Bedienfeldblende 12 eine elektrische Betriebsanzeige 20 zur Flammenerkennung, eine Ladezustandsanzeige 22 für Batterien und ein Ein- und Ausschalter 24 für die Stromversorgung vorgesehen, wobei die in einem Batteriekasten 26 angeordneten Batterien der Stromversorgung dienen. Die drei Elemente 20, 22, 24 sind hinter einer Bedienklappe 28 angeordnet, wobei ein Fenster 29 auch im geschlossenen Zustand die Sicht auf die elektrische Betriebsanzeige 20 zur Flammenerkennung und die elektrische Ladezustandsanzeige 22 für die Batterien freiläßt.

Im folgenden wird der Geräteaufbau des Wassererhitzers im Zusammenhang mit den an der Bedienfeldblende 12 angeordneten Bedienelementen näher erläutert.

Das Gerät hat eine Wasserdurchlaufleitung 30, die von einem Wassereinlaß 32 über eine als ganzes mit der Bezugszahl 34 versehene Wasserarmatur und einen Wärmetauscher 36 zu einem Warmwasserauslaß 38 bzw. zu einem Zapfventil führt. Unterhalb des Wärmetauschers 36 ist in einem nicht dargestellten Verbrennungsschacht der Gasbrenner 16 angeordnet, der aus einer Gasleitung 40 mit Brenngas versorgt wird. In der Gasleitung 40 ist eine als ganzes mit der Bezugszahl 42 versehene Gasarmatur angeordnet. Die Gasarmatur 42 weist ein Gasventil 44 auf, das über ein Zündgasrohr 46 mit einem Zündbrenner 48 in Verbindung steht.

In der Gasarmatur 42 ist weiterhin eine Membran 50 angeordnet, die im Zusammenwirken mit einem zweiten Gasventil 52 der Gasarmatur 42 ein in der Gasleitung 40 angeordnetes erstes Hauptgasventil 54 steuert. An der Gasarmatur 42 ist weiterhin eine die Membran 50 umgehende Bypaßleitung 56 angeordnet, die zum zweiten Gasventil 52 führt. In der Gasleitung 40 ist ein zweites Hauptgasventil 58 angeordnet, das in Abhängigkeit von der Stellung des Gasschiebers 14 den Gasweg freigibt. Mit Hilfe der Wasserarmatur 34, deren Aufbau und Wirkungsweise bekannt ist und hier nicht näher beschrieben ist, wird die Konstanz der Auslauftemperatur des erhitzten Wassers erreicht, indem über ein in der Gasleitung 40 angeordnetes und mit der Wasserarmatur 34 in Verbindung stehendes Regelventil 60 eine proportional zur Durchlaufmenge des Wassers geführte Gasmenge zum Brenner 16 gelangt. Über den von außen zugänglichen Drehknopf 18 kann die Auslauftemperatur des Wassers verändert werden. Am Zündbrenner 48 ist weiterhin eine Zündelektrode 62, sowie eine Flammen-Überwachungselektrode 64 angeordnet. Der gasbeheizte Wassererhitzer weist ein Steuergerät 66 auf, das über entsprechende Steuer- bzw. Versorgungsleitungen mit den elektrischen Bauteilen, einschließlich zur eigenen Spannungsversorgung mit dem Batteriekasten 26, in Verbindung steht.

Die Betriebsanzeige zur Flammenerkennung funktioniert dabei auf folgende Art und Weise:

Die Betriebsbereitschaft des gasbeheizten Wassererhitzers wird dadurch hergestellt, daß über den Schiebeschalter 24 das Steuergerät 66 mit Spannung versorgt wird. Beim Öffnen eines Zapfventils am Wasserauslaß 38 wird ein an der Wasserarmatur 34 angeordneter Mikroschalter 68 geschlossen und ein Spannungssignal an das Steuergerät 66 abgegeben. Vom Steuergerät 66 wird das im stromlosen Zustand geschlossene erste Gasventil 44 in der Gasarmatur 42 geöffnet. Zu diesem Zeitpunkt ist das erste Hauptgasventil 54 geschlossen, während das Gasventil 52 geöffnet ist, so daß Gas aus der Gasleitung 40 über die Bypassleitung 56 in das Zündgasrohr 46 gelangt und zum Zündbrenner 48 strömt, wo es mit Hilfe der Zündelektrode 62 entzündet wird. Die Ionisationsflammen-Überwachungselektrode 64 meldet die erfolgte Zündung an das Steuergerät 66, das jetzt das Gasventil 52 schließt. Das im Zündgasrohr 46 befindliche Gas brennt aus, wodurch der Druck in der rechten Kammerhälfte der Gasarmatur 42 absinkt. Der über der Membran 50 entstehende Differenzdruck öffnet das erste Hauptgasventil 54. Wurde vorher das zweite Hauptgasventil 58 durch den Benutzer mit Hilfe des Gasschiebers 14 geöffnet, so ist der Gasweg über das Regelventil 60 zum Brenner 16 freigegeben. Unter Zuführung von Verbrennungsluft kann es an der Brenneroberfläche mit Hilfe des Zündbrenners 48 entzündet werden.

Nachdem die Flammen-Überwachungselektrode 64 die erfolgte Zündung an das Steuergerät 66 gemeldet hat, wird gleichzeitig die elektrische Betriebsanzeige 20 aktiviert, die während der gesamten Brauchwasserentnahme grün aufleuchtet, und somit dem Benutzer den ordnungsgemäßen Betrieb des Wassererhitzers signalisiert.

Am Ende des Zapfvorgangs wird über den Mikroschalter 68 das Spannungssignal zum Steuergerät 66 unterbrochen. Das erste Gasventil 44 wird geschlossen und das zweite Gasventil 52 wird geöffnet. Dadurch wird der Differenzdruck an der Membran 50 abgebaut und das erste Hauptgasventil 54 geschlossen. Die Flamme am Brenner 16 erlischt, wodurch gleichzeitig über die Überwachungselektrode 64 an das Steuergerät 66 ein Signal zum Abschalten der elektrischen Betriebsanzeige 20 abgegeben wird.

Alternativ zum beschriebenen Ausführungsbeispiel kann, wie in der Patentanmeldung P 195 02 686.9 beschrieben, auf das über den Gasschieber 14 betätigbare zweite Hauptgasventil 58 verzichtet werden, da das erste Hauptgasventil 54 über den Ein- und Ausschalter 24 elektrisch ansteuerbar ist, und somit die erforderliche Sicherheitsfunktion übernimmt.

## Patentansprüche

1. Gasbeheizter Wassererhitzer, insbesondere Durchlauferhitzer, mit einer Gaszufuhreinrichtung, mit einem Brenner und einer Zündvorrichtung für das Brenngas-Luftgemisch, ferner mit einer elektrischen Versorgungseinrichtung, sowie mit Mitteln, um das Vorhandensein einer Flamme überprüfen zu können, wobei der Verbrennungsvorgang mit Hilfe einer Betriebsanzeige erkennbar ist und wobei die Betriebsanzeige in einem Modul integriert und hinter einer abschwenkbaren Klappe (28) angeordnet ist, **dadurch gekennzeichnet, dass** die elektrische Versorgungseinrichtung eine Batterie ist, dass als Mittel zum Überprüfen des Vorhandenseins der Flamme eine Ionisationsflammenüberwachung (64) vorgesehen ist, dass die elektrische Betriebsanzeige (20) beim Vorhandensein der Flamme aktiviert ist, wobei die Betriebsanzeige (20) in Abhängigkeit vom Ionisationssignal geschaltet ist, dass das Modul neben der Betriebsanzeige (20) eine Ladezustandsanzeige (22) für die Batterie-Stromversorgung und einen Ein- und Ausschalter (24) für die Stromversorgung aufweist und dass die abschwenkbare Klappe (28) ein Sichtfenster (29) aufweist, hinter der die Betriebsanzeige (20) und die Ladezustandsanzeige (22) trotz geschlossener Klappe (28) sichtbar angeordnet sind.

## Claims

1. Gas-fired water heater, in particular flow heater, with a gas supply device, with a burner and an ignition device for the fuel-gas/air mixture, furthermore with an electrical supply device, and also with means for making it possible to check the presence of a flame, the combustion operation being detectable with the aid of an operating indicator, and the operating indicator being integrated in a module and being arranged behind a swing-away flap (28), **characterized in that** the electrical supply device is a battery, **in that** ionization flame monitoring (64) is provided as means for checking the presence of the flame, **in that** the electrical operating indicator (20) is activated in the presence of the flame, the operating indicator (20) being switched as a function of the ionization signal, **in that** the module has, next to the operating indicator (20), a charge-state indicator (22) for the battery current supply and an on/off switch (24) for the current supply, and **in that** the swing-away flap (28) has a viewing aperture (29), behind which the operating indicator (20) and the charge-state indicator (22) are arranged so as to be visible, despite the flap (28) being closed.

## Revendications

1. Chauffe-eau à gaz, notamment chauffe-eau instantané équipé d'un dispositif d'admission de gaz, d'un brûleur et d'un dispositif d'allumage pour le mélange gaz combustible-air, également équipé d'un dispositif d'alimentation électrique ainsi que de moyens permettant de pouvoir contrôler la présence d'une flamme, dans lequel le processus de combustion peut être repéré à l'aide d'un témoin lumineux de fonctionnement, ce témoin lumineux de fonctionnement étant intégré à un module et disposé derrière un clapet (28) pouvant pivoter,
**caractérisé en ce que**
le dispositif d'alimentation électrique est une batterie, il est prévu d'utiliser un. dispositif de contrôle des flammes d'ionisation (64) comme moyen permettant de contrôler la présence d'une flamme, le témoin électrique lumineux de fonctionnement (20) est activé lors de la présence d'une flamme, le témoin lumineux de fonctionnement (20) étant allumé en fonction du signal d'ionisation, le module placé à côté du témoin lumineux de fonctionnement (20) présente un témoin lumineux d'état de la charge (22) pour l'alimentation en courant de la batterie et un interrupteur (24) pour l'alimentation en courant, et le clapet (28) pouvant pivoter présente une fenêtre (29) derrière laquelle le témoin lumineux de fonctionnement (20) ainsi que le témoin lumineux d'état de la charge (22) sont disposés de manière à être visibles, même lorsque le clapet (28) est fermé.
